# EUROPÄISCHE PATENTSCHRIFT

(11) **EP 3 621 910 B1**
(45) Veröffentlichungstag und Bekanntmachung des Hinweises auf die Patenterteilung: **23.06.2021**
(21) Anmeldenummer: 18722996.8
(22) Anmeldetag: 08.05.2018
(51) Int. Cl.: B66B 5/16

(54) **SICHERHEITSEINRICHTUNG EINER AUFZUGSANLAGE, AUFZUGSANLAGE UND VERFAHREN ZUM BETREIBEN EINER SOLCHEN SICHERHEITSEINRICHTUNG**
SAFETY DEVICE OF A LIFT SYSTEM, LIFT SYSTEM AND METHOD FOR OPERATING SUCH SAFETY DEVICE
DISPOSITIF DE SÉCURITÉ D'UNE INSTALLATION D'ASCENSEUR, INSTALLATION D'ASCENSEUR ET PROCÉDÉ POUR LE FONCTIONNEMENT DUDIT DISPOSITIF DE SÉCURITÉ

(30) Priorität: 11.05.2017 DE 102017110256
(43) Veröffentlichungstag der Anmeldung: 18.03.2020
(73) Patentinhaber: TK Elevator Innovation and Operations GmbH, 45143 Essen (DE)
(72) Erfinder: SCHULZ, Christian, 73635 Rudersberg (DE)
(74) Vertreter: Jacobi, Nicolas
(86) Internationale Anmeldenummer: PCT/EP2018/061753
(87) Internationale Veröffentlichungsnummer: WO 2018/206518

(56) Entgegenhaltungen:
- DE-A1-102015 217 423
- US-A1- 2012 152 659

## Beschreibung

Die vorliegende Erfindung betrifft eine Sicherheitseinrichtung für eine Aufzugsanlage, sowie eine Aufzugsanlage mit einer solchen Sicherheitseinrichtung und ein Verfahren zum Betreiben einer Sicherheitseinrichtung. Die Erfindung liegt somit insbesondere auf dem Gebiet der Aufzugstechnik.

### Stand der Technik

Typischerweise weisen Aufzugsanlagen zumindest eine Sicherheitseinrichtung auf, um den Sicherheitsanforderungen gerecht zu werden. Sicherheitseinrichtungen sind beispielsweise dazu ausgelegt, in einem Notfall und/oder im Falle einer Fehlfunktion eine unkontrollierte Bewegung eines Fahrkorbs und insbesondere ein Abstürzen des Fahrkorbs zu verhindern. Eine solche Sicherheitseinrichtung ist beispielsweise in der DE 10 2015 217 423 A1 beschrieben.

Derartige Sicherheitseinrichtungen sind oftmals federbelastete und/oder gewichtsbelastete mechanische Systeme, wobei eine Triebkraft dazu ausgelegt ist, die Sicherheitseinrichtung von einer Freigabestellung in eine Sperrstellung zu bringen. Typischerweise werden die Sicherheitseinrichtungen durch eine Haltekraft in der Freigabestellung gehalten, wobei im Notfall und/oder im Falle einer Fehlfunktion zum Auslösen der Sicherheitseinrichtung die Haltekraft abgesenkt wird oder abgeschaltet wird, um die Sicherheitseinrichtung in die Sperrstellung zu bringen und dadurch die Sicherheitseinrichtung auszulösen. Häufig wird zur Bereitstellung der Haltekraft ein Elektromagnet verwendet, dessen Magnetkraft größer als die Triebkraft ist und der Triebkraft zumindest teilweise entgegengesetzt ist, um die Sicherheitseinrichtung in der Freigabestellung halten zu können. Beispielsweise kann ein Elektromagnet mit einer Leistungsaufnahme zwischen 50 W und 500 W geeignet sein, um im Rahmen eines Halteelements verwendet zu werden.

Dazu ist der verwendete Elektromagnet üblicherweise dauerhaft bestromt, um die Sicherheitseinrichtung dauerhaft in der Freigabestellung zu halten und um sicherzustellen, dass im Falle eines Stromausfalls die Haltekraft automatisch abgesenkt wird und dadurch die Sicherheitseinrichtung automatisch in die Sperrstellung gebracht wird. Ferner sind die Sicherheitseinrichtungen typischerweise derart konfiguriert, dass der Elektromagnet ausgeschaltet wird und/oder dessen Magnetkraft bzw. Haltekraft abgesenkt wird, wenn ein Fehler und/oder ein Notfall erkannt wird. Aufgrund der Triebkraft der Sicherheitseinrichtung wird somit die Sicherheitseinrichtung sofort aktiviert, sobald die Haltekraft des Elektromagneten unter die Triebkraft abgesenkt wird oder ganz entfällt.

Ein ungewolltes Auslösen der Sicherheitseinrichtung kann unter Umständen eine Wartung der Aufzugsanlage und/oder eine Betätigung eines speziell für diesen Zweck vorgesehenen Aktors nötig machen, was häufig eine Ausfallzeit der Aufzugsanlage zur Folge hat. Um ein ungewolltes Auslösen der Sicherheitseinrichtung zu verhindern, muss daher üblicherweise der Elektromagnet dauerhaft bestromt werden, unabhängig davon ob die Aufzugsanlage in Bewegung ist oder nicht. Insbesondere bei wenig frequentierten Aufzugsanlagen kann somit die von dem Elektromagneten verbrauchte elektrische Leistung einen großen Anteil an der gesamten, verbrauchten elektrischen Leistung der Aufzugsanlage ausmachen. Aus diesem Grund werden, insbesondere bei wenig frequentierten Aufzugsanlagen, die Betriebskosten der Aufzugsanlage durch die Sicherheitseinrichtung merklich erhöht. Außerdem ist es typischerweise erforderlich, einen entsprechend großen Speicher für elektrische Energie, beispielsweise einen Akku, für einen Notfall bereitzuhalten, wie etwa für den Notbetrieb und/oder die Evakuierung der Aufzugsanlage.

Ein regelmäßiges und/oder planmäßiges Abschalten des Magneten ist auch deshalb häufig nicht vorgesehen, da dies zu unerwünschten Geräuschen in der Aufzugsanlage führt und/oder da die Mechanik der Sicherheitseinrichtung gegebenenfalls nicht für eine Vielzahl von Zyklen bzw. Auslösungen ausgelegt ist und/oder da nach einem Auslösen der Sicherheitseinrichtung gegebenenfalls eine aufwändige Wartung und/oder Rückstellprozedur der Sicherheitseinrichtung erforderlich ist.

Darüber hinaus ist die Haltekraft bzw. der Elektromagnet typischerweise derart dimensioniert bzw. ausgestaltet, um ein ungewolltes Auslösen der Sicherheitseinrichtung während des Betriebs der Aufzugsanlage zu vermeiden, da diese beispielsweise starke Verzögerungen des Fahrkorbes und/oder eingesperrte Fahrgäste und/oder eine Reduktion der Verfügbarkeit der Aufzugsanlage zur Folge haben können, sowie einen erhöhten Aufwand für die Wiederinbetriebnahme verursachen können. Darüber hinaus muss die Haltekraft derart bemessen sein, dass auch andere Umwelteinflüsse mittels eines Toleranzbetrags berücksichtigt werden, welche gegebenenfalls den Effekt der Haltekraft auf die Sicherheitseinrichtung reduzieren können, wie etwa vorhandener Staub zwischen den Magneten und einer Ankerplatte und/oder eine erhöhte Betriebstemperatur, welche die effektive Haltekraft des Magneten verringern können. Auch muss die Haltekraft derart dimensioniert sein, dass in der Aufzugsanlage auftretende Beschleunigungen und/oder Vibrationen während des Betriebs nicht zu einem ungewollten Auslösen der Sicherheitseinrichtung führen. Aus diesen Gründen liegt die für die Sicherheitseinrichtung bereitzustellende Haltekraft, welche beispielsweise mittels eines Elektromagneten bereitgestellt wird, um ein Vielfaches über dem Betrag der Triebkraft der Sicherheitseinrichtung. Entsprechend ist eine ausreichende Bestromung des Elektromagneten vorzusehen, um die erforderliche Haltekraft bereitzustellen, wodurch ein erheblicher Bedarf an elektrischer Energie entstehen kann.

Es ist daher wünschenswert, eine Sicherheitseinrichtung für eine Aufzugsanlage bereitzustellen, welche einen sicheren Betrieb der Aufzugsanlage gewährleistet und dennoch einen möglichst geringen Energieverbrauch aufweist.

### Offenbarung der Erfindung

Erfindungsgemäß wird eine Sicherheitseinrichtung für eine Aufzugsanlage, eine Aufzugsanlage und ein Verfahren zum Betrieb einer Aufzugsanlage mit den Merkmalen der jeweiligen unabhängigen Patentansprüche vorgeschlagen. Vorteilhafte Ausgestaltungen sind Gegenstand der Unteransprüche sowie der nachfolgenden Beschreibung.

In einem Aspekt betrifft die Erfindung insbesondere auch oder alternativ eine Sicherheitseinrichtung für eine Aufzugsanlage mit einem Sicherheitselement, welches in einer Freigabestellung ein Sicherheitssystem deaktiviert hält und in einer Sperrstellung das Sicherheitssystem aktiviert, wobei das Sicherheitselement eine Triebkraft ausübt, deren Wirkung derart gerichtet ist, das Sicherheitselement von der Freigabestellung in die Sperrstellung zu überführen. Ferner weist die Sicherheitseinrichtung ein Halteelement auf, welches eine Haltekraft auf das Sicherheitselement derart ausübt, dass die Haltekraft der Triebkraft entgegenwirkt, um das Sicherheitselement in der Freigabestellung zu halten. Die Haltekraft übersteigt in der Freigabestellung des Sicherheitselements die Triebkraft um einen Toleranzbetrag, wobei hierbei der Toleranzbetrag in Abhängigkeit von unterschiedlichen Betriebsarten, welche in der Freigabestellung des Sicherheitselements möglich sind, einstellbar ist. Die Sicherheitseinrichtung ist ferner dazu eingerichtet, zum Überführen des Sicherheitselements in die Sperrstellung die Haltekraft derart zu verringern, dass die Triebkraft die Haltekraft übersteigt.

In einem weiteren Aspekt betrifft die Erfindung eine Aufzugsanlage mit einer erfindungsgemäßen Sicherheitseinrichtung.

In einem weiteren Aspekt betrifft die Erfindung einen Fahrkorb einer Aufzugsanlage mit einer erfindungsgemäßen Sicherheitseinrichtung.

In einem weiteren Aspekt betrifft die Erfindung ein Verfahren zum Betreiben einer Aufzugsanlage mit einer erfindungsgemäßen Sicherheitseinrichtung, umfassend ein Festlegen der Haltekraft des zumindest einen Halteelements während eines ersten Betriebszustandes, insbesondere eines Fahrbetriebs, der Aufzugsanlage derart, dass der Toleranzbetrag der Haltekraft einen ersten Wert größer Null einnimmt, und ein Festlegen der Haltekraft des zumindest einen Halteelements während eines zweiten Betriebszustandes, insbesondere zumindest teilweise während eines Ruhebetriebs der Aufzugsanlage derart, dass der Toleranzbetrag der Haltekraft einen zweiten Wert größer Null einnimmt, welcher kleiner ist als der erste Wert.

Unter einem Ausüben der Haltekraft auf das Sicherheitselement ist dabei insbesondere ein Bereitstellen einer Kraft und/oder eines Moments an einer Position der Sicherheitseinrichtung, insbesondere des Betätigungsmechanismus zu verstehen. Wird somit eine Haltekraft ausgeübt, welche gleich groß der Triebkraft ist, d.h. wenn der Toleranzbetrag gleich Null ist, liegt ein Kräftegleichgewicht zwischen der Haltekraft und der Triebkraft vor. Ist der Toleranzbetrag größer als Null, übersteigt die Haltekraft die Triebkraft um den Toleranzbetrag. Die auf ausgeübte Haltekraft bzw. die Haltekraft an einem Angriffspunkt der Haltekraft muss daher nicht notwendigerweise gleich einem Betrag der Haltekraft an einer Kraftquelle sein.

Die unterschiedlichen Betriebsarten sind dabei insbesondere unterschiedliche Betriebsarten der Aufzugsanlage. Die unterschiedlichen Betriebsarten umfassen vorzugsweise einen Fahrbetrieb und/oder einen Ruhebetrieb der Aufzugsanlage. Darüber hinaus können vorzugsweise noch weitere Betriebsarten ausgebildet bzw. vorgesehen sein.

Vorzugsweise wird die Aufzugsanlage während des Fahrbetriebs derart betrieben, dass der zumindest eine Fahrkorb der Aufzugsanlage bewegt werden kann und insbesondere verschiedene Haltestellen der Aufzugsanlage anfahren kann. Beispielsweise kann der Fahrbetrieb auch ein Halten und/oder Warten in einer der Haltestellen und/oder abseits der Haltestellen umfassen. Beispielsweise kann der Fahrbetrieb auch ein Be- und/oder Entladen des zumindest einen Fahrkorbs und/oder ein Ein- und/oder Aussteigen von Fahrgästen, vorzugsweise in bzw. an Haltestellen der Aufzugsanlage, ermöglichen. Insbesondere kann der Fahrbetrieb eine Betriebsart darstellen, in welcher das Auftreten von Schwankungen, Schwingungen und/oder Vibrationen in der Aufzugsanlage und/oder des Fahrkorbs, insbesondere während dem Bewegen des Fahrkorbs, zu erwarten ist und daher ein größerer Toleranzbetrag vorteilhaft sein kann, um ein unbeabsichtigtes Auslösen des Sicherheitselements zuverlässig zu verhindern.

Vorzugsweise wird die Aufzugsanlage während des Ruhebetriebs derart betrieben, dass der zumindest eine Fahrkorb sich über einen längeren Zeitraum in einer Ruheposition bzw. Parkposition befindet, ohne dass während des längeren Zeitraums des Ruhebetriebs ein Bewegen des zumindest einen Fahrkorbs ohne weiteres möglich ist. Beispielsweise kann der zumindest eine Fahrkorb während des Ruhebetriebs in einer Haltestelle der Aufzugsanlage positioniert bzw. geparkt sein. Insbesondere kann es während des Ruhebetriebs vor dem Bewegen des Fahrkorbs erforderlich sein, zunächst den Ruhebetrieb zu beenden und die Aufzugsanlage in eine andere Betriebsart zu versetzen, beispielsweise in den Fahrbetrieb, bevor ein Bewegen des zumindest einen Fahrkorbs möglich ist. Insbesondere kann der Ruhebetrieb eine Betriebsart darstellen, in welcher das Auftreten von Schwankungen, Schwingungen und/oder Vibrationen in der Aufzugsanlage und/oder des Fahrkorbs, insbesondere während der zumindest eine Fahrkorb geparkt ist, nicht zu erwarten ist und daher ein kleinerer Toleranzbetrag ausreichend sein kann, um ein unbeabsichtigtes Auslösen des Sicherheitselements zuverlässig zu verhindern.

Vorzugsweise ermöglicht das deaktivierte Sicherheitselement ein Bewegen eines Fahrkorbs der Aufzugsanlage in einem Normalbetrieb und das aktivierte Sicherheitselement verhindert ein Bewegen des Fahrkorbs der Aufzugsanlage zumindest teilweise. Mit anderen Worten kann das Sicherheitselement gemäß bevorzugter Ausführungsformen dazu eingerichtet sein, in im aktiven Zustand eine Bewegung bzw. Bewegbarkeit eines Fahrkorbs der Aufzugsanlage einzuschränken oder gar ganz zu verhindern.

Insbesondere kann das Vorsehen eines Ruhebetriebs bei wenig frequentierten Aufzugsanlagen vorteilhaft sein, welche beispielsweise nur selten benutzt werden. In diesem Fall kann beispielsweise die Aufzugsanlage und/oder die Sicherheitseinrichtung derart eingerichtet sein, dass nach einer vorbestimmten Zeitspanne, in welcher die Aufzugsanlage nicht benutzt wurde, die Aufzugsanlage und/oder die Sicherheitseinrichtung in den Ruhebetrieb versetzt wird. Alternativ oder zusätzlich kann die Aufzugsanlagen während mancher Zeiträume in den Fahrbetrieb versetzt werden, sodass die Aufzugsanlage zum Bewegen der Fahrkörbe bereitsteht, und während anderer Zeiträume in den Ruhebetrieb versetzt werden, sodass die Aufzugsanlage energiesparend in geparktem Zustand verweilen kann. Beispielsweise kann die Aufzugsanlage dazu eingerichtet sein, während vorbestimmter oder festgelegter Öffnungszeiten eines Gebäudes in den Fahrbetrieb versetzt zu sein und/oder außerhalb von Öffnungszeiten zumindest zeitweise in den Ruhebetrieb versetzt zu sein. Beispielsweise kann die Aufzugsanlage auch dazu eingerichtet sein, von qualifiziertem Betriebspersonal in eine von mehreren Betriebsarten versetzt zu werden.

Insbesondere wird unter dem Toleranzbetrag derjenige Anteil der Haltekraft verstanden, der die Triebkraft betragsmäßig übersteigt. Insofern stellt der Toleranzbetrag eine Sicherheit bereit, falls im Betrieb z.B. durch Schwingungen kurzfristig die Triebkraft ansteigt oder die Haltekraft absinkt. Die Erfindung bietet den Vorteil, dass der Toleranzbetrag , verschiedene Werte aufweisen kann. Dies ermöglicht insbesondere für eine Betriebsart der Aufzugsanlage den Toleranzbetrag derart hoch zu wählen, dass ein sicherer Betrieb der Aufzugsanlage ermöglicht wird und insbesondere ein ungewolltes Auslösen der Sicherheitseinrichtung verhindert wird. Insbesondere kann der Toleranzbetrag derart gewählt werden, dass die Haltekraft ausreicht, um beispielsweise auch beim Auftreten von nachteiligen Einflüssen, wie etwa Vibrationen und/oder erhöhter Umgebungstemperaturen, ein ungewolltes Auslösen der Sicherheitseinrichtung zuverlässig zu verhindern. Dazu kann der Toleranzbetrag beispielsweise derart gewählt werden, dass der Betrag der gesamten Haltekraft den Betrag der Triebkraft um ein Vielfaches übersteigt. Andererseits ermöglicht die Erfindung ein Anpassen des Toleranzbetrags der Haltekraft derart, dass der Toleranzbetrag reduziert werden kann, wenn die Aufzugsanlage in einem Ruhebetrieb ist und/oder nicht in Betrieb ist. Mit anderen Worten ermöglicht die Erfindung ein Absenken der Haltekraft insbesondere dann, wenn die Aufzugsanlage gerade nicht in den Fahrbetrieb versetzt ist, sondern sich beispielsweise in einer Ruhestellung bzw. in einem Ruhebetrieb befindet. Vorzugsweise weist das Sicherheitselement ein gewichtsbelastetes mechanisches System und/oder ein federbelastetes mechanisches System auf, oder ist als ein solches ausgebildet. Beispielsweise kann die Sicherheitseinrichtung als eine Fangvorrichtung ausgebildet sein oder eine solche aufweisen. Ferner kann die Sicherheitseinrichtung vorzugsweise in und/oder an einem Fahrkorb der Aufzugsanlage angeordnet sein und/oder in und/oder an einem Schacht der Aufzugsanlage angeordnet sein.

Dabei haben die Erfinder erkannt, dass eine Reduktion der Haltekraft bzw. des Toleranzbetrags der Haltekraft vorteilhaft ist, wenn die Aufzugsanlage nicht in Betrieb und/oder im Ruhebetrieb ist, da außerhalb des Betriebs der Aufzugsanlage nicht mit hohen Verzögerungen und/oder Beschleunigungen und/oder Vibrationen in der Aufzugsanlage zu rechnen ist und daher ein geringerer Toleranzbetrag der Haltekraft ausreichend sein kann, um ein ungewolltes Auslösen der Sicherheitseinrichtung zuverlässig zu verhindern.

Sollte dennoch die Sicherheitseinrichtung außerhalb des Betriebs bzw. während des Ruhebetriebs der Aufzugsanlage ungewollt auslösen, beispielsweise weil der Toleranzbetrag zu weit abgesenkt wurde und/oder unerwartet hohe Einflüsse, wie etwa Vibrationen und/oder Temperaturen, auf die Sicherheitseinrichtung einwirken und dabei die Triebkraft zumindest kurzfristig unterstützen, können die Folgen der ungewollten Auslösung der Sicherheitseinrichtung vertretbar sein, weil beispielsweise ein Einsperren von Fahrgästen nicht möglich ist, wenn sich der oder die Fahrkörbe der Aufzugsanlage in einer Haltestelle befinden, solange die Aufzugsanlage nicht in Betrieb und/oder im Ruhebetrieb ist.

Somit ermöglicht die Erfindung eine situationsgemäße Anpassung der Haltekraft bzw. des Toleranzbetrags der Haltekraft, um die Haltekraft so gering wie möglich zu halten aber dennoch einen angemessenen Schutz vor einer ungewollten Auslösung der Sicherheitseinrichtung zu gewährleisten. Dies ermöglicht daher beispielsweise einen Energieverbrauch des Halteelements zumindest in Zeiten zu reduzieren, in denen die Aufzugsanlage nicht in Betrieb und/oder im Ruhebetrieb ist, aber dennoch bei Bedarf eines größeren Toleranzbetrags, also beispielsweise während des Fahrbetriebs der Aufzugsanlage, einen den gewünschten Anforderungen entsprechenden Schutz vor einer ungewollten Auslösung der Sicherheitseinrichtung zu bieten. Somit kann entsprechend nicht nur der Energieverbrauch der Aufzugsanlage verringert werden, insbesondere wenn die Aufzugsanlage nicht in Betrieb bzw. im Ruhebetrieb ist, sondern auch eine Langlebigkeit bzw. Lebensdauer des Halteelements erhöht werden, da dies zumindest in Zeiten, in denen die Aufzugsanlage nicht in Betrieb bzw. im Ruhebetrieb ist, geringeren Belastungen ausgesetzt ist.

Daher bietet die Erfindung insbesondere für wenig frequentierte Aufzugsanlagen einen Vorteil, bei welchen typischerweise der Energieverbrauch während Zeiten, in denen die Aufzugsanlage nicht in Betrieb oder im Ruhebetrieb ist, einen großen Anteil des Gesamtenergieverbrauchs darstellt.

Das Halteelement ist vorzugsweise derart variabel und/oder beeinflussbar, dass der Toleranzbetrag der Haltekraft variierbar ist. Beispielsweise kann dies dadurch erreicht werden, dass ein Halteelement vorgesehen wird, dessen Haltekraft bzw. der Toleranzbetrag der Haltekraft eingestellt werden kann. Dies bietet den Vorteil, dass die Haltekraft des Halteelements bzw. der Toleranzbetrag der Haltekraft, welcher den Betrag der Triebkraft übersteigt, auf die Bedürfnisse bzw. Erfordernisse der jeweiligen Aufzugsanlage angepasst werden kann. Besonders bevorzugt kann ein Halteelement derart ausgestaltet sein, dass die Haltekraft bzw. der Toleranzbetrag der Haltekraft in einem vorbestimmten Wertebereich kontinuierlich variiert werden kann. Dies bietet den Vorteil, dass die Sicherheitseinrichtung ein hohes Maß an Flexibilität aufweist und auf einfache Weise an die Erfordernisse der Aufzugsanlage angepasst werden kann.

Vorzugsweise ist die Sicherheitseinrichtung derart eingerichtet, dass der Toleranzbetrag der Haltekraft mittels einer Leistungsversorgung des Halteelements variierbar ist. Beispielsweise kann durch eine Variation der dem Halteelement bzw. der Sicherheitseinrichtung zugeführten Energie bzw. Leistung die Haltekraft des Halteelements bzw. der Toleranzbetrag der Haltekraft variiert werden. Dies bietet den Vorteil, dass eine besonders einfache Einstellmöglichkeit der Haltekraft bzw. des Toleranzbetrags erreicht werden kann, wobei die Einstellmöglichkeiten vorzugsweise keine mechanische Änderung und/oder kein mechanisches Einwirken auf die Sicherheitseinrichtung und/oder das Halteelement erfordern.

Vorzugsweise weist die Sicherheitseinrichtung eine Mehrzahl von Halteelementen auf, welche dazu eingerichtet sind, gemeinsam die Haltekraft auf das Sicherheitselement auszuüben, wobei die Sicherheitseinrichtung dazu eingerichtet ist, den Toleranzbetrag der Haltekraft mittels eines Aktivierens und/oder Deaktivierens eines Teils der Mehrzahl von Halteelementen zu variieren. Beispielsweise weist die Sicherheitseinrichtung mehrere Halteelemente auf, welche je nach Bedarf entsprechend zugeschaltet und/oder abgeschaltet werden können. Sofern beispielsweise nur ein geringer Toleranzbetrag bzw. eine geringe Haltekraft erforderlich ist, wie etwa dann, wenn die Aufzugsanlage nicht in Betrieb oder im Ruhebetrieb ist, kann es zum Beispiel ausreichend sein, wenn nur ein Teil der Mehrzahl der Halteelemente aktiv ist, um die Haltekraft bereitzustellen, während andere Halteelemente der Mehrzahl von Halteelementen deaktiviert sind und/oder nicht zur Bereitstellung der Haltekraft beitragen. Ist jedoch ein hoher Toleranzbetrag bzw. eine hohe Haltekraft erforderlich, beispielsweise für den Fahrbetrieb der Aufzugsanlage, können vorzugsweise ein oder mehrere Halteelemente hinzugeschaltet werden, so dass die Haltekraft von einer größeren Anzahl von Halteelementen bereitgestellt wird, als während einer Zeitdauer, in welcher die Aufzugsanlage nicht in Betrieb oder im Ruhebetrieb ist.

Dadurch wird eine besonders flexible Variabilität der Sicherheitseinrichtung bzw. des Halteelements bzw. der Haltekraft erzielt. Die Halteelemente der Mehrzahl von Halteelementen können dabei jeweils gleichartig oder verschiedenartig ausgelegt sein und insbesondere dazu ausgelegt sein, gleich starke oder verschieden starke Anteile der Haltekraft bereitzustellen.

Vorzugsweise weist die Sicherheitseinrichtung zumindest zwei Halteelemente auf, welche dazu eingerichtet sind, eine voneinander abweichende Haltekraft auszuüben, und wobei die Sicherheitseinrichtung dazu eingerichtet ist, zum Einstellen eines größeren Toleranzbetrags ein erstes Halteelement der zumindest zwei Halteelemente zu aktivieren, welches die größere Haltekraft der zumindest zwei Halteelemente ausübt, und zum Einstellen eines kleineren Toleranzbetrags ein zweites Halteelement der zumindest zwei Halteelemente zu aktivieren, welches die kleinere Haltekraft der zumindest zwei Halteelemente ausübt.

Der Toleranzbetrag weist zumindest 5%, bevorzugt zumindest 10%, weiter bevorzugt zumindest 15%, noch weiter bevorzugt zumindest 20%, mehr bevorzugt zumindest 30%, viel mehr bevorzugt zumindest 40%, am meisten bevorzugt zumindest 50% eines Betrags der Triebkraft auf. Ferner ist vorzugsweise der Toleranzbetrag höchstens fünfzehnmal, bevorzugt höchstens zehnmal, weiter bevorzugt höchstens achtmal, noch weiter bevorzugt höchstens viermal so groß ist wie der Betrag der Triebkraft. Dadurch kann ein unbeabsichtigtes bzw. ungewolltes Auslösen der Sicherheitseinrichtung zuverlässig verhindert werden und dennoch eine Reduktion des Leistungsbedarfs erreicht werden.

Vorzugsweise weist das Halteelement zumindest einen Elektromagneten auf, wobei der zumindest eine Elektromagnet besonders bevorzugt dazu eingerichtet ist, die Haltekraft mittels einer Magnetkraft bereitzustellen. Dies bietet den Vorteil, dass die durch den Elektromagneten bereitgestellte Magnetkraft bzw. Haltekraft auf einfache Weise variiert und/oder eingestellt werden kann, indem beispielsweise die Bestromung des zumindest einen Elektromagneten variiert wird. Ein höherer Strom kann dabei eine höhere Magnetkraft und entsprechend eine höhere Haltekraft bereitstellen, während für eine geringere Haltekraft ein geringerer Stromfluss erforderlich sein kann. Auch können sich Vorteile hinsichtlich des Energieverbrauchs dadurch ergeben, dass eine Betriebsspannung des zumindest einen Elektromagneten variiert wird und insbesondere dann reduziert wird, wenn die Aufzugsanlage nicht in Betrieb oder im Ruhebetrieb ist. Insbesondere kann eine nichtlineare Abhängigkeit der Magnetkraft bzw. Haltekraft von der Betriebsspannung gegeben sein, wodurch beispielsweise eine Reduktion der erforderlichen Haltekraft eine ungleich größere Reduktion der Betriebsspannung und somit eine ungleich größere Einsparung von elektrischer Energie ermöglicht. Beispielsweise kann die Reduktion der Betriebsspannung quadratisch mit der Reduktion der Haltekraft einhergehen. Beispielsweise kann eine Reduktion des Toleranzbetrags bzw. der Haltekraft um 50 % eine Reduktion der Betriebsspannung des zumindest einen Elektromagneten um 75 % ermöglichen. Vorzugsweise kann eine Verringerung der elektrischen Spannung und somit eine Reduktion der Aufnahme von elektrischer Energie und/oder elektrischem Strom und somit eine Verringerung des Toleranzbetrags der Haltekraft mittels eines Transformators und/oder einer Pulsweitenmodulation der elektrischen Spannung erzielt werden.

Gemäß einer bevorzugten Ausführungsform weist das Halteelement bzw. die Sicherheitseinrichtung zumindest zwei unterschiedlich starke Elektromagneten auf, zwischen denen je nach erforderlicher Haltekraft umgeschaltet werden kann. Beispielsweise kann während des Fahrbetriebs der stärkere der zumindest zwei Elektromagneten aktiviert werden, um eine Haltekraft mit einem größeren Toleranzbetrag bereitzustellen. Andererseits kann dann, wenn die Aufzugsanlage nicht in Betrieb oder im Ruhebetrieb ist, der Schwächere der zumindest zwei Elektromagneten aktiviert werden, während der Stärkere der zwei Elektromagneten deaktiviert wird, um eine Haltekraft mit einem geringeren Toleranzbetrag bereitzustellen. Alternativ können zumindest zwei gleichartige oder unterschiedliche Elektromagneten bereitgestellt werden, wobei beispielsweise dann, wenn die Aufzugsanlage nicht in Betrieb oder im Ruhebetrieb ist, lediglich ein Elektromagnet die Haltekraft bereitstellt, wohingegen während des Fahrbetriebs zumindest zwei Elektromagneten die Haltekraft bereitstellen.

Auch kann gemäß mancher bevorzugter Ausführungsformen zur Variation der Haltekraft ein Vorwiderstand bereitgestellt werden, welcher es ermöglicht, eine Aufnahme von elektrischem Strom und/oder elektrischer Leistung durch den zumindest einen Elektromagneten zu variieren und dadurch die von dem zumindest einen Elektromagneten verursachte Magnetkraft bzw. Haltekraft zu variieren

Gemäß einer weiteren bevorzugten Ausführungsform kann das zumindest eine Halteelement einen Permanentmagneten und einen Elektromagneten aufweisen, wobei die vom Permanentmagneten bereitgestellte bzw. ausgeübte Haltekraft kleiner als die Triebkraft ist und die vom Elektromagneten bereitgestellte Triebkraft bereitgestellte bzw. ausgeübte Haltekraft kleiner als die Triebkraft ist, wobei die Summe aus der Haltekraft des Permanentmagneten und der Haltekraft des Elektromagneten größer als die Triebkraft ist. Mit anderen Worten sind der Permanentmagnet und der Elektromagnet derart ausgebildet, dass diese nur zusammen eine Gesamthaltekraft bzw. Haltekraft bereitstellen können, welche ausreicht, um das Sicherheitselement in der Freigabestellung zu halten. Dies bietet den Vorteil, dass der Elektromagnet mit einer geringeren Leistung bzw. einer geringeren Haltekraft bereitgestellt werden kann, als wenn ein Elektromagnet alleine die gesamte Haltekraft bzw. Gesamthaltekraft bereitstellen muss. Dadurch lässt sich somit der Energieverbrauch des Halteelements reduzieren.

Vorzugsweise weist das Sicherheitselement Klappanschläge auf, welche dazu eingerichtet sind, einen Fahrbereich eines Fahrkorbs der Aufzugsanlage zu beschränken. Die Klappanschläge können dabei beispielsweise durch das Halteelement in der Freigabestellung gehalten werden und/oder durch eine Triebkraft in eine Sperrstellung gebracht werden.

Vorzugsweise kann das Sicherheitselement alternativ oder zusätzlich beispielsweise eine Teleskopschürze an einer Tür eines Fahrkorbs aufweisen, welche vorzugsweise dazu eingerichtet ist, in der Sperrstellung ein Abstürzen von Fahrgästen in einen Bereich unterhalb des Fahrkorbs zu verhindern.

Vorzugsweise kann das Sicherheitselement alternativ oder zusätzlich beispielsweise eine Zusatzbremse aufweisen, welche dazu eingerichtet ist, eine Bewegung des Fahrkorbs abzubremsen.

Vorzugsweise kann das Sicherheitselement alternativ oder zusätzlich beispielsweise einen oder mehrere schwenkbare Puffer aufweisen, welche beispielsweise in der Sperrstellung einen Fahrbereich zumindest eines Fahrkorbs beschränken und in der Freigabestellung den Fahrbereich freigeben, d.h. nicht beschränken.

Vorzugsweise kann das Sicherheitselement alternativ oder zusätzlich beispielsweise ein schwenkbares Geländer aufweisen, welches beispielsweise dazu eingerichtet ist, in der Sperrstellung ein Abstürzen von Fahrgästen zu verhindern.

Vorzugsweise kann das Sicherheitselement alternativ oder zusätzlich beispielsweise eine anpassbare Belüftungsöffnung aufweisen, welche durch das Halteelement und/oder durch die Triebkraft in verschiedene Betriebsstellungen gebracht werden kann.

Vorzugsweise kann das Sicherheitselement alternativ oder zusätzlich beispielsweise eine Zugangskontrolle zu einem Notbefreiungsweg aufweisen, um beispielsweise in einem Gefahrenfall den Fahrgästen Zugang zum Notbefreiungsweg freizugeben.

Vorzugsweise kann das Sicherheitselement alternativ oder zusätzlich beispielsweise als eine Fangvorrichtung (10) ausgebildet ist oder eine solche aufweisen. Dies kann den Vorteil bieten, dass in einem Gefahrenfall eine unkontrollierte Abwärtsbewegung zumindest eines Fahrkorbs vermieden werden kann, wenn die Fangvorrichtung in die Sperrstellung überführt wird.

Weitere Vorteile und Ausgestaltungen der Erfindung ergeben sich aus der Beschreibung und der beiliegenden Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Ansprüche zu verlassen.

Die Erfindung ist anhand eines Ausführungsbeispiels in den Zeichnungen schematisch dargestellt und wird im Folgenden unter Bezugnahme auf die Zeichnungen beschrieben.

### Figurenbeschreibung

Figur 1 zeigt schematisch eine bevorzugte Ausführungsform einer erfindungsgemäßen Sicherheitseinrichtung für eine Aufzugsanlage im nicht ausgelösten Zustand.
Figur 2 zeigt die Sicherheitseinrichtung aus Figur 1 im ausgelösten Zustand.
Figur 3 zeigt in einem Diagramm eine Gegenüberstellung der durch eine Sicherheitseinrichtung aufzubringenden Kräfte für eine erste Betriebsart I und eine zweite Betriebsart II einer Aufzugsanlage.

### Detaillierte Beschreibung der Zeichnung

Die Figuren 1 und 2 werden zusammenhängend beschrieben und zeigen jeweils schematisch eine bevorzugte Ausführungsform einer erfindungsgemäßen Sicherheitseinrichtung 10 für eine Aufzugsanlage. Die Sicherheitseinrichtung 10 ist dabei als eine Fangvorrichtung 10 ausgebildet. Die Fangvorrichtung 10 ist beispielsweise an einem Fahrkorb einer Aufzugsanlage befestigt, dessen Bewegung im Notfall und/oder im Falle eines Fehlers abgebremst werden soll.

Die Fangvorrichtung 10 weist ein Sicherheitselement 100 auf, welches in der gezeigten Ausführungsform als eine Keilbremse 100 ausgebildet ist, die im betätigten Zustand eine Bewegung eines Fahrkorbs (nicht gezeigt) der Aufzugsanlage abzubremsen vermag. Dazu weist die Keilbremse 100 einen feststehenden Bremsbacken 101 und einen in der Figur vertikal und horizontal (jeweils durch Doppelpfeile angedeutet) beweglichen keilförmigen Bremsbacken 102, der an einer schiefen Ebene 103 abgestützt ist, auf. In einem Zwischenraum zwischen den Bremsbacken 101 und 102 kann beispielsweise eine Führungsschiene (nicht gezeigt) der Aufzugsanlage verlaufen, welche durch Schließen der Keilbremse 100 eingeklemmt werden kann.

Die Keilbremse 100, genauer deren beweglicher Bremsbacken 102, ist mit einem Stößel 201 eines Betätigungsmechanismus 200 verbunden. Der Betätigungsmechanismus 200 ist dazu eingerichtet, eine erste und eine zweite Stellung einzunehmen, wobei der Betätigungsmechanismus 200 in der ersten, in Figur 1 gezeigten Stellung, der Freigabestellung, die Keilbremse 100 unbetätigt lässt und in der zweiten, in Figur 2 gezeigten Stellung, der Sperrstellung, die Keilbremse 100 betätigt.

Der Betätigungsmechanismus 200 weist ein Koppelgetriebe 202, 203, 204 auf, welches einen ersten hier als Betätigungshebel 202 wirkenden Hebel und einen zweiten hier als Rückstellhebel 204 wirkenden Hebel, die über eine Koppelstange 203 miteinander gekoppelt sind, aufweist.

Der Betätigungshebel 202 ist an einem ersten Ende (in der Figur 1 das linke Ende) schwenkbar gelagert und an einem zweiten, insbesondere verlagerbaren Ende (in der Figur das rechte Ende) mit dem Stößel 201 verbunden. An einem dazwischen liegenden Verbindungspunkt ist der Betätigungshebel 202 mit der Koppelstange 203 verbunden.

Der Rückstellhebel 204 ist an seinem in der Figur rechten Ende schwenkbar gelagert und ist im Bereich seines beweglichen Endes von einem hier als Druckfeder 205 ausgebildeten Druckspeicher mit Druck bzw. Kraft beaufschlagt. Der Druckspeicher 205 ist dazu ausgelegt, die Triebkraft F1 des Sicherheitselements 100 bereitzustellen. An einem Verbindungspunkt ist der Rückstellhebel 204 ebenfalls mit der Koppelstange 203 gekoppelt.

Die Koppelstange 203 weist einen Freilauf 203a auf, der eine Rückstellung des Betätigungsmechanismus 200 von der zweiten Stellung in die erste Stellung ohne gleichzeitige Rückstellung der Keilbremse 100 von der aktivierten, betätigten Stellung in die deaktivierte, unbetätigte Stellung ermöglicht. Mit anderen Worten führt das weiter unten noch näher erläuterte Spannen bzw. Rückstellen des Betätigungsmechanismus 200 im ausgelösten Fall der Fangvorrichtung nicht automatisch auch zum Lösen (Überführen aus der aktivierten Stellung in den deaktivierte Stellung) der Keilbremse; vielmehr ist aus Sicherheitsgründen vorgesehen, dass die Keilbremse 100 separat, beispielsweise manuell, gelöst werden muss.

In der gezeigten Ausführungsform weist der Betätigungsmechanismus 200 außerdem ein Fangmechanismus-Überwachungsmittel 206 auf. Das Überwachungsmittel 206 überwacht, ob sich die Keilbremse 100 in der betätigten (aktivierten) oder der unbetätigten (deaktivierten) Stellung befindet. In der gezeigten Darstellung weist das Fangmechanismus-Überwachungsmittel 206 einen Schalter 206a auf, der geschlossen ist, wenn die Keilbremse geöffnet (deaktiviert) ist (siehe Figur 1), und der geöffnet ist, wenn die Keilbremse geschlossen (aktiviert) ist (siehe Figur 2).

Die Fangvorrichtung 10 weist weiterhin ein Halteelement 300 auf, welches im gezeigten Beispiel mit dem Rückstellhebel 204 gekoppelt ist. Das Halteelement kann jedoch ohne Beschränkung der Allgemeinheit auch mit dem Betätigungshebel 202 gekoppelt sein.

Das Halteelement 300 ist dazu ausgebildet, den Betätigungsmechanismus 200 unter Verwendung eines Permanentmagneten 301, welcher einen zugehörigen Anker 302 magnetisch anzieht, in der ersten, in Figur 1 gezeigten Freigabestellung, zu halten. Der Permanentmagnet 301 und der Anker 302 sind allerdings derart ausgebildet, dass die von diesen Bauteilen erzeugte Haltekraft die Sicherheitseinrichtung alleine noch nicht in deren Freigabestellung halten kann.

Die Fangvorrichtung 10 bzw. das Halteelement 300 weist weiterhin einen Elektromagneten 400 auf, der dazu eingerichtet ist, gemeinsam mit dem Permanentmagneten die Druckfeder 205 in der Figur 1 gezeigten ersten Freigabestellung zu halten. Zu diesem Zweck wird von dem Elektromagneten 400 ein Magnetfeld erzeugt, welches schließlich eine Haltekraft erzeugt, die der von der Druckfeder 205 ausgeübten Triebkraft F1 entgegen wirkt. Gemeinsam mit der vom Permanentmagneten 301 bewirkten Haltekraft wird eine Gesamthaltekraft F2 ausgeübt, die größer als die durch die Druckfeder ausgeübte Triebkraft F1 ist. Durch Abschalten oder Reduzieren der Leistung des Elektromagneten 400 wird die Überführung der Sicherheitseinrichtung in die Sperrstellung eingeleitet.

Die Triebkraft F1, die Haltekraft F2 und der Toleranzbetrag T sind dabei in Figur 1 durch die entsprechenden Pfeile beispielhaft illustriert. Dabei ist erkennbar, dass der Betrag der Haltekraft F2 an dem Bauteil, an welchem die Kräfte angreifen, gemäß der gezeigten Ausführungsform den Betrag der Triebkraft F1 um den Toleranzbetrag übersteigt. Beispielsweise kann der Toleranzbetrag T derart gewählt werden, dass im Ruhebetrieb der Aufzugsanlage die Haltekraft F2 die Triebkraft nur geringfügig übersteigt, wohingegen während eines Fahrbetriebs der Aufzugsanlage der Toleranzbetrag T derart gewählt werden kann, dass die Haltekraft F2 die Triebkraft T um einen größeren Betrag übersteigt.

Dabei sind stets die am jeweiligen Bauteil bzw. am Halteelement wirkenden Kräfte zu vergleichen. D.h. dass sich die Kräfte dann im Gleichgewicht befinden, wenn der Betrag der Triebkraft F1 gleich groß zu dem Betrag der Haltekraft F2 ist. Diese Beträge können jedoch unter Umständen von den Beträgen der jeweiligen Kräfte bei den Kraftquellen abweichen, beispielsweise weil Hebelmomente zu einer Übersetzung und/oder Kraftumwandlung führen.

Gemäß der gezeigten bevorzugten Ausführungsform umfasst das Halteelement 300 lediglich einen Elektromagneten 400, wobei andere Ausführungsformen eine größere Anzahl von Elektromagneten aufweisen können. Der Elektromagnet 400 bzw. das Halteelement 300 sind dabei derart eingerichtet, dass das Magnetfeld des Elektromagneten 400 bzw. die Haltekraft variierbar ist, so dass ein Toleranzbetrag T, um welchen die Haltekraft F2 des Halteelements 300 die Triebkraft F1 der Druckfeder 205 übersteigt, variabel eingestellt bzw. angepasst werden kann. Dadurch wird erreicht, dass während des Fahrbetriebs der Aufzugsanlage ein großer Toleranzbetrag T bzw. eine große Haltekraft F2 bereitgestellt werden kann, um auch bei auftretenden Vibrationen und/oder Schwankungen und/oder Erschütterungen in der Aufzugsanlage ein ungewolltes Auslösen der Sicherheitseinrichtung zuverlässig zu verhindern. Beispielsweise kann die Sicherheitseinrichtung derart eingerichtet sein, dass die Haltekraft F2 während des Fahrbetriebs der Aufzugsanlage in etwa viermal so groß ist wie die Triebkraft F1 bzw. Druckkraft der Druckfeder 205. Hingegen kann durch die Variabilität des Halteelements 300 die Haltekraft F2 bzw. der Toleranzbetrag T reduziert werden, wenn die Aufzugsanlage nicht in Betrieb oder im Ruhebetrieb ist, sodass die Haltekraft F2 beispielsweise lediglich doppelt so groß ist wie der Betrag der Triebkraft F1 der Druckfeder 205. Dadurch wird die Stärke des von dem Elektromagneten 400 bereitzustellenden Magnetfelds reduziert, wodurch auch die Aufnahme von elektrischer Leistung bzw. Energie durch den Elektromagneten 400 reduziert werden kann. Daher kann durch eine Anpassung der Haltekraft F2 bzw. des Toleranzbetrags T der Haltekraft F2 ein signifikanter Betrag an elektrischer Leistung bzw. Energie eingespart werden, wenn die Aufzugsanlage nicht in Betrieb oder im Ruhebetrieb ist.

Schließlich weist die Fangvorrichtung 10 einen Rückstellmechanismus 500 auf, der dazu eingerichtet ist, den Betätigungsmechanismus 200 von der in Figur 2 gezeigten zweiten Sperrstellung in die in Figur 1 gezeigte erste Freigabestellung rückzustellen. Alternativ oder zusätzlich kann der Rückstellmechanismus 500 ohne Beschränkung der Allgemeinheit auch dazu eingerichtet sein, die Keilbremse 100 von der betätigten (aktivierten) Stellung in die unbetätigte (deaktivierte) Stellung rückzustellen.

Der Rückstellmechanismus 500 weist dazu hier einen Spindelantrieb 501 auf, bei dem eine Spindel 502 elektromotorisch (Richtung durch den im Spindelantrieb 501 dargestellten Doppelpfeil angedeutet) bewegt werden kann. Die Spindel 501 ist über einen weiteren Freilauf 503 mit dem Rückstellhebel 204 des Betätigungsmechanismus 200 verbunden. In der Figur fällt diese Verbindung mit der Verbindung der Druckfeder 205 zusammen, was jedoch rein beispielhaft zu sehen ist.

Der Freilauf 503 kann beispielsweise (ebenso wie der Freilauf 203) als in einem Langloch beweglicher Zapfen ausgebildet sein. Der Freilauf 503 dient dazu, eine Bewegung der Keilbremse 100 von der unbetätigten, in Figur 1 gezeigten Stellung in die betätigte, in die betätigte in Figur 2 gezeigte Stellung ohne Bewegung des Rückstellmechanismus bzw. dessen Elektromotors zu ermöglichen. Dies stellt sicher, dass das Betätigen der Keilbremse im Wesentlichen kraftfrei und insbesondere nicht gegen eine Haltekraft des Rückstellmechanismus bzw. dessen Elektromotor erfolgen muss.

Der Rückstellmechanismus 500 ist weiterhin mit einem Rückstellmechanismus-Überwachungsmittel 504 ausgestattet, das überwacht, ob eine Bewegung der Keilbremse 100 von der unbetätigten (deaktivierte) Stellung in die betätigte (aktivierte) Stellung ohne Bewegung des Rückstellmechanismus 500 bzw. dessen Elektromotor 501 möglich ist. Im gezeigten Beispiel ist ein elektrischer Schalter des Überwachungsmittels 504 geschlossen, wenn der Freilauf 503 eine Bewegung des Rückstellhebels 204 und damit über die Koppelstange 203, den Betätigungshebel 202 und den Stößel 201 auch des Bremsbackens 102 zulässt, ohne gleichzeitig den Betätigungsmechanismus 500 bzw. dessen Elektromotor 501 mit zu bewegen. Lässt andernfalls der Freilauf 503 eine solche Bewegung nicht zu, ohne den Betätigungsmechanismus 500 bzw. dessen Elektromotor 501 mit zu bewegen (weil die Spindel 502 eingefahren ist), ist der Schalter des Rückstellmechanismus-Überwachungsmittels 504 geöffnet.

Die Überwachungsmittel 206 und 504 dienen einer Erhöhung der Sicherheit dahingehend, dass bei jeweils geschlossenen Schaltern, was die Anwendung eines Ruhestromprinzips ermöglicht, eine Funktionsfähigkeit bzw. Auslösefähigkeit der Fangvorrichtung angezeigt wird.

Eine erfindungsgemäße Fangvorrichtung kann sehr energiesparend betrieben werden, da die Halteeinrichtung so ausgebildet ist, dass sie den Betätigungsmechanismus besonders energiesparend festhält. Insbesondere bietet die Variabilität des Halteelements 300 bzw. des Elektromagneten 400 eine Möglichkeit der Einsparung von elektrischer Energie, da durch eine Reduktion der Haltekraft, wenn die Aufzugsanlage nicht in Betrieb ist, beispielsweise eine Reduktion der elektrischen Spannung ermöglicht wird, mit welcher der Elektromagnet 400 versorgt wird.

Figur 3 zeigt in einem Diagramm eine Gegenüberstellung der durch eine Sicherheitseinrichtung aufzubringenden Kräfte für eine erste Betriebsart I und eine zweite Betriebsart II einer Aufzugsanlage. Beispielsweise kann die Betriebsart I ein Ruhezustand der Aufzugsanlage sein, während die Betriebsart II während eines Fahrbetriebs der Aufzugsanlage vorliegen kann.

Die vertikale Achse F indiziert die Kraft in ihrem jeweiligen Angriffspunkt. F1 indiziert die Triebkraft des Sicherheitselements. Um das Sicherheitselement in der Freigabestellung zu halten, muss im Angriffspunkt eine der Triebkraft F1 entgegenwirkende Haltekraft F2 wirken, welche in ihrer Amplitude mindestens genauso groß ist wie die Triebkraft F1. In der Betriebsart I übersteigt die entsprechende Haltekraft F2,I die Triebkraft F1 lediglich um einen kleinen Toleranzbetrag T,I, welcher jedoch ausreichend ist, um den Betätigungsmechanismus in der Freigabestellung bzw. das Sicherheitselement deaktiviert zu halten, solange keine signifikanten Krafteinflüsse auf das Sicherheitselement und/oder auf das Halteelement 300 auftreten. Somit kann der kleine Toleranzbetrag T,I insbesondere für einen Ruhebetrieb bzw. eine Ruhigstellung der Aufzugsanlage ausreichend sein.

Sowohl in der Betriebsart I als auch in der Betriebsart II wird die Haltekraft F2,I bzw. F2,II teilweise durch einen Permanentmagneten bereitgestellt (Anteil F_{PM}) und teilweise durch einen Elektromagneten (Anteil F_{EM}). Während der durch den Permanentmagneten bereitgestellte Anteil an der Haltekraft F_{PM} konstant bzw. unveränderbar ist, ist der durch den Elektromagneten bereitgestellte Anteil an der Haltekraft F_{EM} variabel und kann daher erhöht und/oder reduziert werden.

In der Betriebsart II hingegen übersteigt die Haltekraft F2,II die Triebkraft F1 um einen sehr viel größeren Toleranzbetrag T,II als T,I, sodass die Haltekraft F2,II im Angriffspunkt deutlich größer als die Triebkraft F1 ist. Dies bietet den Vorteil, dass auch bei erheblichen äußeren Krafteinflüssen auf das Sicherheitselement und/oder auf das Halteelement ein sicheres Halten des Betätigungsmechanismus in der Freigabestellung bzw. des Sicherheitselements in der deaktivierten Stellung zu gewährleisten. Somit ist ein derart großer Toleranzbetrag T,II insbesondere für einen Betrieb der Aufzugsanlage vorteilhaft, bei welchem beispielsweise mit Vibrationen und/oder Erschütterungen zu rechnen ist.

Hingegen kann in der Betriebsart I gegenüber der Betriebsart II mittels des Elektromagneten der Anteil F_{EM} der Haltekraft reduziert werden. Die Differenz ΔT der beiden Toleranzbeträge T,I und T,II stellt dabei die Einsparung an Haltekraft dar, welche erzielt werden kann, wenn beim Wechsel in eine andere Betriebsart, in welcher kein großer Toleranzbetrag erforderlich ist, der Toleranzbetrag der Haltekraft von T,II auf T,I abgesenkt wird. Dies bietet den vorteilhaften Effekt, dass der Energieverbrauch und somit die Betriebskosten gesenkt werden können.

### Bezugszeichenliste

- 10: Fangvorrichtung / Sicherheitseinrichtung

- 100: Keilbremse / Sicherheitselement
- 101: feststehender Bremsbacken
- 102: keilförmiger Bremsbacken
- 103: schiefe Ebene

- 200: Betätigungsmechanismus
- 201: Stößel
- 202: Betätigungshebel
- 203: Koppelstange
- 203a: Freilauf
- 204: Rückstellhebel
- 205: Druckfeder / Druckspeicher
- 206: Fangmechanismus-Überwachungsmittel
- 206a: Schalter / Überwachungsmittel

- 300: Halteelement
- 301: Permanentmagnet
- 302: Anker
- 400: Elektromagnet

- 500: Rückstellmechanismus
- 501: Spindelantrieb
- 502: Spindel
- 503: Freilauf
- 504: Rückstellmechanismus-Überwachungsmittel

- F1: Triebkraft
- F2: Haltekraft
- T: Toleranzbetrag

## Patentansprüche

1. Sicherheitseinrichtung (10) für eine Aufzugsanlage, aufweisend:
- einen Betätigungsmechanismus (200), welcher in einer Freigabestellung ein Sicherheitselement (100) deaktiviert hält und in einer Sperrstellung das Sicherheitselement (100) aktiviert, wobei der Betätigungsmechanismus (200) eine Triebkraft (F1) ausübt, deren Wirkung derart gerichtet ist, das Sicherheitselement (100) zu aktivieren;
- ein Halteelement (300), welches eine Haltekraft (F2) auf den Betätigungsmechanismus (200) derart ausübt, dass die Haltekraft (F2) der Triebkraft (F1) entgegenwirkt, um den Betätigungsmechanismus (200) in der Freigabestellung zu halten und/oder das Sicherheitselement (100) deaktiviert zu halten;
wobei in der Freigabestellung die Haltekraft (F2) die Triebkraft (F1) um einen Toleranzbetrag (T) übersteigt, und
wobei die Sicherheitseinrichtung (10) dazu eingerichtet ist, zum Überführen in die Sperrstellung die Haltekraft (F2) derart zu verringern, dass die Triebkraft (F1) die Haltekraft (F2) übersteigt
**dadurch gekennzeichnet,**
**dass** hierbei der Toleranzbetrag (T) in Abhängigkeit von unterschiedlichen Betriebsarten, welche in der Freigabestellung des Sicherheitselements (100) möglich sind, einstellbar ist.

2. Sicherheitseinrichtung nach Anspruch 1,
wobei das Halteelement (300) derart variabel und/oder beeinflussbar ist,
dass die Haltekraft (F2) und/oder der Toleranzbetrag (T) der Haltekraft (F2) variierbar ist.

3. Sicherheitseinrichtung (10) nach Anspruch 2,
wobei die Halteelement (300) derart eingerichtet ist,
dass der Toleranzbetrag (T) der Haltekraft (F2) mittels einer Leistungsversorgung des Halteelements (300) variierbar ist.

4. Sicherheitseinrichtung (10) nach Anspruch 2 oder 3, umfassend
eine Mehrzahl von Halteelementen (300), welche dazu eingerichtet sind, gemeinsam die Haltekraft (F2) auszuüben,
wobei die Sicherheitseinrichtung (10)dazu eingerichtet ist, die Haltekraft (F2) und/oder den Toleranzbetrag (T) der Haltekraft (F2) mittels eines Aktivierens und/oder Deaktivierens eines Teils der Mehrzahl von Halteelementen (300) zu variieren.

5. Sicherheitseinrichtung (10) nach einem der Ansprüche 2 bis 4,
wobei die Sicherheitseinrichtung (10) zumindest zwei Halteelemente (300) aufweist, welche dazu eingerichtet sind, eine voneinander abweichende Haltekraft (F2) auszuüben, und
wobei die Sicherheitseinrichtung (10) dazu eingerichtet ist, zum Einstellen eines größeren Toleranzbetrags ein erstes Halteelement (300) der zumindest zwei Halteelemente (300) zu aktivieren, welches die größere Haltekraft der zumindest zwei Halteelemente (300) ausübt, und zum Einstellen eines kleineren Toleranzbetrags ein zweites Halteelement (300) der zumindest zwei Halteelemente (300) zu aktivieren, welches die kleinere Haltekraft der zumindest zwei Halteelemente (300) ausübt.

6. Sicherheitseinrichtung (10) nach einem der vorhergehenden Ansprüche,
wobei der Toleranzbetrag (T) zumindest 5%, bevorzugt zumindest 10%, weiter bevorzugt zumindest 15%, noch weiter bevorzugt zumindest 20%, mehr bevorzugt zumindest 30%, viel mehr bevorzugt zumindest 40%, am meisten bevorzugt zumindest 50% eines Betrags der Triebkraft (F1) aufweist;
und/oder
wobei der Toleranzbetrag (T) höchstens fünfzehnmal, bevorzugt höchstens zehnmal, weiter bevorzugt höchstens achtmal, noch weiter bevorzugt höchstens viermal so groß ist wie der Betrag der Triebkraft (F1).

7. Sicherheitseinrichtung (10) nach einem der vorhergehenden Ansprüche,
wobei das Sicherheitselement (100) in der Freigabestellung ein Bewegen eines Fahrkorbs der Aufzugsanlage in einem Normalbetrieb ermöglicht und in der Sperrstellung ein Bewegen des Fahrkorbs der Aufzugsanlage zumindest teilweise verhindert.

8. Sicherheitseinrichtung (10) nach einem der vorhergehenden Ansprüche,
wobei das zumindest eine Halteelement (300) zumindest einen Elektromagneten (400) aufweist und
wobei der zumindest eine Elektromagnet (400) dazu eingerichtet ist, die Haltekraft (F2) mittels einer Magnetkraft bereitzustellen.

9. Sicherheitseinrichtung (10) nach einem der vorhergehenden Ansprüche,
wobei das Sicherheitselement (100) ein gewichtsbelastetes mechanisches System und/oder ein federbelastetes mechanisches System aufweist.

10. Sicherheitseinrichtung (100) nach einem der vorhergehenden Ansprüche,
wobei das Sicherheitselement Klappanschläge aufweist, welche dazu eingerichtet sind, einen Fahrbereich eines Fahrkorbs der Aufzugsanlage zu beschränken, und/oder eine Teleskopschürze an einer Tür eines Fahrkorbs aufweist, und/oder eine Zusatzbremse aufweist, und/oder ein schwenkbaren Puffer aufweist und/oder ein schwenkbares Geländer aufweist, und/oder eine anpassbare Belüftungsöffnung aufweist, und/oder eine Zugangskontrolle zu einem Notbefreiungsweg aufweist, und/oder als eine Fangvorrichtung (10) ausgebildet ist oder eine solche aufweist.

11. Sicherheitseinrichtung nach einem der vorhergehenden Ansprüche, wobei zumindest eines der Halteelemente (300) einen Permanentmagneten (301) umfasst, der mit einem zugehörigen Anker (302) ausgebildet ist, eine Haltekraft (F2) kleiner als die Triebkraft (F1) auszuüben.

12. Sicherheitseinrichtung (10) nach einem der vorhergehenden Ansprüche, wobei die Sicherheitseinrichtung (10) in und/oder an einem Fahrkorb der Aufzugsanlage angeordnet ist und/oder
wobei die Sicherheitseinrichtung (10) an einem Schacht der Aufzugsanlage angeordnet ist.

13. Fahrkorb für eine Aufzugsanlage,
wobei der Fahrkorb eine Sicherheitseinrichtung gemäß einem der vorhergehenden Ansprüche aufweist.

14. Aufzugsanlage, welche eine Sicherheitseinrichtung nach einem der Ansprüche 1 bis 12 oder einen Fahrkorb nach Anspruch 13 aufweist.

15. Verfahren zum Betreiben einer Aufzugsanlage mit einer Sicherheitseinrichtung nach einem der Ansprüche 1 bis 12, umfassend die Schritte:
- Festlegen der Haltekraft (F2) des zumindest einen Halteelements (300) während eines ersten Betriebszustandes, insbesondere eines Fahrbetriebs, der Aufzugsanlage derart, dass der Toleranzbetrag (T) der Haltekraft (F2) einen ersten Wert größer 0 einnimmt;
- Festlegen der Haltekraft (F2) des zumindest einen Halteelements (300) während eines zweiten Betriebszustandes, insbesondere zumindest teilweise während eines Ruhebetriebs der Aufzugsanlage derart, dass der Toleranzbetrag (T) der Haltekraft (F2) einen zweiten Wert größer 0 einnimmt, welcher kleiner ist als der erste Wert.

## Claims

1. Safety device (10) for an elevator system, comprising:
- an actuating mechanism (200) which in a release position holds a safety element (100) in a deactivated state and in a blocking position activates the safety element (100), wherein the actuating mechanism (200) exerts a driving force (F1), the action of which is directed in such a manner as to activate the safety element (100);
- a holding element (300) which exerts a holding force (F2) on the actuating mechanism (200) in such a manner that the holding force (F2) counteracts the driving force (F1) in order to hold the actuating mechanism (200) in the release position and/or to hold the safety element (100) in the deactivated state;
wherein in the release position the holding force (F2) exceeds the driving force (F1) by a tolerance amount (T), and
wherein the safety device (10) is adapted, for transfer into the blocking position, to reduce the holding force (F2) in such a manner that the driving force (F1) exceeds the holding force (F2), **characterized**
**in that** the tolerance amount (T) is adjustable in dependence on different operating modes which are possible in the release position of the safety element (100).

2. Safety device according to Claim 1,
wherein the holding element (300) can be varied and/or influenced in such a manner that the holding force (F2) and/or the tolerance amount (T) of the holding force (F2) is variable.

3. Safety device (10) according to Claim 2,
wherein the holding element (300) is so adapted that the tolerance amount (T) of the holding force (F2) is variable by means of a power supply of the holding element (300).

4. Safety device (10) according to Claim 2 or 3, comprising
a plurality of holding elements (300) which are adapted to exert the holding force (F2) together, wherein the safety device (10) is adapted to vary the holding force (F2) and/or the tolerance amount (T) of the holding force (F2) by activating and/or deactivating some of the plurality of holding elements (300).

5. Safety device (10) according to one of Claims 2 to 4,
wherein the safety device (10) comprises at least two holding elements (300) which are adapted to exert different holding forces (F2), and
wherein the safety device (10) is adapted, for adjusting a larger tolerance amount, to activate a first holding element (300) of the at least two holding elements (300) which exerts the greater holding force of the at least two holding elements (300) and, for adjusting a smaller tolerance amount, to activate a second holding element (300) of the at least two holding elements (300) which exerts the smaller holding force of the at least two holding elements (300).

6. Safety device (10) according to one of the preceding claims,
wherein the tolerance amount (T) is at least 5%, preferably at least 10%, further preferably at least 15%, yet further preferably at least 20%, more preferably at least 30%, much more preferably at least 40%, most preferably at least 50%, of an amount of the driving force (F1);
and/or
wherein the tolerance amount (T) is not more than fifteen times, preferably not more than ten times, further preferably not more than eight times, yet further preferably not more than four times, as great as the amount of the driving force (F1).

7. Safety device (10) according to one of the preceding claims,
wherein the safety element (100) in the release position allows an elevator car of the elevator system to move in normal operation and, in the blocking position, at least partly prevents the elevator car of the elevator system from moving.

8. Safety device (10) according to one of the preceding claims,
wherein the at least one holding element (300) comprises at least one electromagnet (400), and wherein the at least one electromagnet (400) is adapted to provide the holding force (F2) by means of a magnetic force.

9. Safety device (10) according to one of the preceding claims,
wherein the safety element (100) comprises a weight-loaded mechanical system and/or a springloaded mechanical system.

10. Safety device (100) according to one of the preceding claims,
wherein the safety element comprises articulated stops which are adapted to limit a range of travel of an elevator car of the elevator system, and/or comprises a telescopic apron at a door of an elevator car, and/or comprises an additional brake, and/or comprises a hinged buffer, and/or comprises a hinged guardrail, and/or comprises an adjustable ventilation opening, and/or comprises an access control to an emergency rescue path, and/or is in the form of an arresting device (10) or comprises such a device.

11. Safety device according to one of the preceding claims, wherein at least one of the holding elements (300) comprises a permanent magnet (301) which is configured with an associated armature (302) to exert a holding force (F2) which is smaller than the driving force (F1).

12. Safety device (10) according to one of the preceding claims, wherein the safety device (10) is arranged in and/or on an elevator car of the elevator system and/or
wherein the safety device (10) is arranged on a shaft of the elevator system.

13. Elevator car for an elevator system,
wherein the elevator car comprises a safety device according to one of the preceding claims.

14. Elevator system which comprises a safety device according to one of Claims 1 to 12 or an elevator car according to Claim 13.

15. Method for operating an elevator system having a safety device according to one of Claims 1 to 12, comprising the steps:
- specifying the holding force (F2) of the at least one holding element (300) during a first operating state, in particular a travel mode, of the elevator system, in such a manner that the tolerance amount (T) of the holding force (F2) assumes a first value greater than 0;
- specifying the holding force (F2) of the at least one holding element (300) during a second operating state, in particular at least in part during a rest mode of the elevator system, in such a manner that the tolerance amount (T) of the holding force (F2) assumes a second value greater than 0 which is smaller than the first value.

## Revendications

1. Dispositif de sécurité (10) pour une installation d'ascenseur, comprenant :
- un mécanisme d'actionnement (200) qui, dans une position de libération, maintient un élément de sécurité (100) désactivé et, dans une position de blocage, active l'élément de sécurité (100), le mécanisme d'actionnement (200) exerçant une force motrice (F1) dont l'effet est orienté de manière à activer l'élément de sécurité (100) ;
- un élément de maintien (300), lequel exerce une force de maintien (F2) sur le mécanisme d'actionnement (200) de telle sorte que la force de maintien (F2) s'oppose à la force motrice (F1), afin de maintenir le mécanisme d'actionnement (200) dans la position de libération et/ou de maintenir l'élément de sécurité (100) désactivé ;
la force de maintien (F2) excédant la force motrice (F1) d'une grandeur de tolérance (T) dans la position de libération, et
le dispositif de sécurité (10) étant conçu pour réduire la force de maintien (F2), pour le passage à la position de blocage, de telle sorte que la force motrice (F1) excède la force de maintien (F2),
**caractérisé en ce**
**qu'**en l'occurrence la grandeur de tolérance (T) est réglable en fonction de différents modes de fonctionnement, lesquels sont possibles dans la position de libération de l'élément de sécurité (100).

2. Dispositif de sécurité selon la revendication 1, l'élément de maintien (300) étant variable et/ou pouvant être influencé de telle sorte que la force de maintien (F2) et/ou la grandeur de tolérance (T) de la force de maintien (F2) puisse(nt) être modifiée(s).

3. Dispositif de sécurité (10) selon la revendication 2,
l'élément de maintien (300) étant conçu de telle sorte que la grandeur de tolérance (T) de la force de maintien (F2) puisse être modifiée au moyen d'une alimentation en puissance de l'élément de maintien (300).

4. Dispositif de sécurité (10) selon la revendication 2 ou 3, comportant une pluralité d'éléments de maintien (300), lesquels sont conçus pour exercer conjointement la force de maintien (F2),
le dispositif de sécurité (10) étant conçu pour modifier la force de maintien (F2) et/ou la grandeur de tolérance (T) de la force de maintien (F2) au moyen d'une activation et/ou d'une désactivation d'une partie de la pluralité d'éléments de maintien (300).

5. Dispositif de sécurité (10) selon l'une des revendications 2 à 4,
le dispositif de sécurité (10) comprenant au moins deux éléments de maintien (300), lesquels sont conçus pour exercer des forces de maintien (F2) différentes les unes des autres, et
le dispositif de sécurité (10) étant conçu pour activer un premier élément de maintien (300) des au moins deux éléments de maintien (300) pour le réglage d'une grandeur de tolérance plus grande, lequel premier élément de maintien exerce la plus grande force de maintien des au moins deux éléments de maintien (300), et pour activer un deuxième élément de maintien (300) des au moins deux éléments de maintien (300) pour le réglage d'une grandeur de tolérance plus petite, lequel deuxième élément de maintien exerce la plus petite force de maintien des au moins deux éléments de maintien (300).

6. Dispositif de sécurité (10) selon l'une des revendications précédentes,
la grandeur de tolérance (T) présentant au moins 5%, de préférence au moins 10%, plus préférentiellement au moins 15%, de préférence encore au moins 20%, de manière plus particulièrement préférée au moins 30%, mieux encore au moins 40%, idéalement au moins 50% d'une grandeur de la force motrice (F1) ;
et/ou
la grandeur de tolérance (T) étant au maximum quinze fois supérieure, de préférence au maximum dix fois supérieure, plus préférentiellement au maximum huit fois supérieure, de préférence encore au maximum quatre fois supérieure à la grandeur de la force motrice (F1).

7. Dispositif de sécurité (10) selon l'une des revendications précédentes,
l'élément de sécurité (100) permettant, dans la position de libération, un mouvement d'une cabine d'ascenseur de l'installation d'ascenseur dans un fonctionnement normal et empêchant au moins partiellement un mouvement de la cabine d'ascenseur de l'installation d'ascenseur dans la position de blocage.

8. Dispositif de sécurité (10) selon l'une des revendications précédentes,
l'au moins un élément de maintien (300) comprenant au moins un électroaimant (400) et
l'au moins un électroaimant (400) étant conçu pour produire la force de maintien (F2) au moyen d'une force magnétique.

9. Dispositif de sécurité (10) selon l'une des revendications précédentes,
l'élément de sécurité (100) comprenant un système mécanique lesté et/ou un système mécanique chargé par ressort.

10. Dispositif de sécurité (100) selon l'une des revendications précédentes,
l'élément de sécurité comprenant des butées articulées, lesquelles sont conçues pour limiter une plage de déplacements d'une cabine d'ascenseur de l'installation d'ascenseur, et/ou comprenant un tablier télescopique au niveau d'une porte d'une cabine d'ascenseur, et/ou comprenant un frein auxiliaire, et/ou comprenant un tampon pivotant, et/ou comprenant une rambarde pivotante, et/ou comprenant une ouverture d'aération pouvant être adaptée, et/ou comprenant un contrôle d'accès à une voie d'évacuation d'urgence, et/ou étant réalisé sous la forme d'un parachute (10) ou comprenant un tel parachute.

11. Dispositif de sécurité selon l'une des revendications précédentes, au moins l'un des éléments de maintien (300) comportant un aimant permanent (301) qui est réalisé pour, à l'aide d'une armature associée (302), exercer une force de maintien (F2) inférieure à la force motrice (F1).

12. Dispositif de sécurité (10) selon l'une des revendications précédentes, le dispositif de sécurité (10) étant disposé dans et/ou au niveau d'une cabine d'ascenseur de l'installation d'ascenseur et/ou le dispositif de sécurité (10) étant disposé au niveau d'une cage de l'installation d'ascenseur.

13. Cabine d'ascenseur pour une installation d'ascenseur,
la cabine d'ascenseur comprenant un dispositif de sécurité selon l'une des revendications précédentes.

14. Installation d'ascenseur, laquelle comprend un dispositif de sécurité selon l'une des revendications 1 à 12 ou une cabine d'ascenseur selon la revendication 13.

15. Procédé de fonctionnement d'une installation d'ascenseur comportant un dispositif de sécurité selon l'une des revendications 1 à 12, comportant les étapes suivantes :
- spécification de la force de maintien (F2) de l'au moins un élément de maintien (300) pendant un premier état de fonctionnement, en particulier un fonctionnement de marche, de l'installation d'ascenseur de telle sorte que la grandeur de tolérance (T) de la force de maintien (F2) adopte une première valeur supérieure à 0 ;
- spécification de la force de maintien (F2) de l'au moins un élément de maintien (300) pendant un deuxième état de fonctionnement, en particulier au moins partiellement pendant un fonctionnement de repos de l'installation d'ascenseur de telle sorte que la grandeur de tolérance (T) de la force de maintien (F2) adopte une deuxième valeur supérieure à 0, laquelle est inférieure à la première valeur.
